# EUROPÄISCHE PATENTSCHRIFT

(11) **EP 1 400 287 B1**
(45) Veröffentlichungstag und Bekanntmachung des Hinweises auf die Patenterteilung: **06.12.2006**
(21) Anmeldenummer: 03020307.9
(22) Anmeldetag: 09.09.2003
(51) Int. Cl.: B05D 3/06

(54) **Vorrichtung zur Härtung UV-strahlungshärtbarer Beschichtungen**
Apparatus for hardening UV-photocurable coatings
Appareil pour durcir des revêtements durcissables par exposition aux UV

(30) Priorität: 13.09.2002 DE 10242719
(43) Veröffentlichungstag der Anmeldung: 24.03.2004
(73) Patentinhaber: Cetelon Lackfabrik GmbH, 71254 Ditzingen (DE)
(72) Erfinder: Mehnert, Reiner, Dr., 04416 Markleeberg (DE); Sobottka, Axel, 04157 Leipzig (DE); Lange, Herbert, 86573 Obergriesbach (DE); Krannich, Hartmut, 86573 Obergriesbach (DE)
(74) Vertreter: Winter, Martina

(56) Entgegenhaltungen:
- DE-A- 19 611 763
- DE-A- 19 810 201
- DE-U- 29 605 835
- FR-A- 2 598 921
- US-A- 3 767 457
- US-A- 4 095 113
- US-A- 4 490 410
- US-A- 5 387 801

## Beschreibung

Die vorliegende Erfindung betrifft eine Vorrichtung zur Härtung strahlungshärtbarer Beschichtungen welche mindestens eine mit mehreren UV-Strahlungsquellen versehene Bestrahlungskammer aufweist, insbesondere von mit solchen Beschichtungen versehenen flächigen oder dreidimensionalen Substraten.

Bekannt ist die Härtung strahlungshärtbarer Beschichtungen durch energiereiche UV-Strahlung, bspw. unter Verwendung von Mitteldruck-Quecksilber-Strahlern oder UV-Excimerstrahlern (R. Mehnert et al., UV εt EB Technology and Application, SITA-Valley, London 1998). Die spezifische elektrische Leistung dieser Strahler liegt typischerweise zwischen 50 und 240 W pro cm Strahlerlänge. Bei einer Strahlerlänge von 1 m beträgt die umgesetzte elektrische Leistung also zwischen 5 und 24 kW. Diese leistungsstarken Strahler werden vor allem für die Härtung von Beschichtungen auf flächigen Substraten eingesetzt. Auf der zu härtenden Schicht werden typische Beleuchtungsstärken von 100 bis 1000 mW/cm² gemessen. Hiermit ist es möglich, Härtungszeiten von 100ms und weniger zu erreichen. Ein derartiges System ist bspw. aus der DE 24 25 217 A1 bekannt.

Eine gattungsgemäße Vorrichtung ist bspw. auch aus der WO 96/34700 A1 und der FR 2 230 831 A1 bekannt.

Bei der Anwendung von Mitteldruck-Quecksilber-Strahlern ist zu beachten, dass ca. 50 % der elektrischen Leistung in Wärme umgesetzt wird. Eine eng nebeneinander liegende Anordnung derartiger Strahler scheitert nicht nur aus Gründen einer thermischen Überhitzung, sondern auch wegen der notwendigen Hochspannungszuführung an den Enden (Elektroden) der Strahler.

Bei UV-Excimerstrahlern wird die Wärme zwar durch Kühlung der Lampenoberfläche abgeführt, der Abstand zwischen benachbarten Röhren und ihre geometrische Anordnung wird jedoch ebenfalls durch die notwendige Hochspannungszuführung beschränkt.

Wegen der biologischen Wirkungen von UV-Strahlen sind umfangreiche Abschirm- und andere Schutzmaßnahmen erforderlich, wenn diese UV-Strahler eingesetzt werden. Zur Härtung von Beschichtungen auf dreidimensionalen Objekten werden z. Bsp. einzelne UV-Strahler so in geschlossenen Räumen angebracht, dass ein ausreichender Strahlungsschutz gewährt werden kann. Eine ausreichend homogene Bestrahlung der zu härtenden Beschichtungen auf dreidimensionalen Substraten ist jedoch praktisch unmöglich. Der Energieaufwand für die Härtung wird deshalb durch den Aufwand für die Härtung von Schichtbereichen bestimmt, die nur durch schräg einfallende Strahlung oder Streustrahlung erreicht werden können.

UV-Strahlungsgeräte zur Verwendung als Bräunungsgeräte in Solarien sind vielfältig bekannt, vgl. US 4 095 113 A, DE 198 10 201 A1, FR 2 598 921 A, DE 196 11 763 A1 und DE 296 05 835 U1. Diese Strahlungsgeräte sind aber nicht zum Härten strahlungshärtbarer Beschichtungen geeignet, weil die Energie hierfür nicht ausreicht.

Die Aufgabe der vorliegenden Erfindung besteht somit darin, eine gattungsgemäße Vorrichtung bereit zu stellen, die sowohl zur Behandlung flächiger als auch dreidimensionaler Substrate geeignet ist, bei der der Energieaufwand verringert und bei der auf aufwendige Strahlen- und Wärmeschutzmaßnahmen verzichtet werden kann.

Die Lösung besteht darin, dass mehrere UV-Strahlungsquellen eng nebeneinander angeordnet und zu ein oder mehreren Bestrahlungsmodulen zusammen geschaltet sind, wobei die Beleuchtungsstärke innerhalb eines Bestrahlungsmoduls und/oder zwischen mindestens zwei Bestrahlungsmodulen räumlich variabel einstellbar ist, derart, dass die UV-Strahlen in eine ausgewählte Bestrahlungsebene fokussiert werden.

Erfindungsgemäß ist also vorgesehen, dass die Vorrichtung aus geometrisch geeigneten Anordnungen von mehreren eng nebeneinander liegenden Strahlungsquellen aufgebaut wird. Jede dieser Anordnungen wird als Bestrahlungsmodul bezeichnet. Als Bestrahlungsmodul wird hier also eine flächenhafte Anordnung von dicht nebeneinander angeordneten Strahlungsquellen (bspw. mit gemeinsamer elektrischer Versorgung) verstanden. Die einhüllende Fläche der Strahlungsquellen jedes Moduls kann eben oder gekrümmt sein. Es können Bestrahlungsmodule aufgebaut werden, die Licht in eine ausgewählte, auch gekrümmte, Bestrahlungsebene fokussieren und eine geometrisch weitgehende homogene Bestrahlung der Substratoberflächen ermöglichen.

Der Aufbau erfolgt somit derart, dass im Inneren der Bestrahlungskammer, in der die strahlungshärtbaren Beschichtungen gehärtet werden, eine räumlich variable Beleuchtungsstärke so eingestellt wird, dass die zu härtende Beschichtung homogen gehärtet wird, ohne dass ein störender Wärmeeintrag in Beschichtung und/oder Substrat erfolgt. Die Variation kann einerseits durch Einstellung der einhüllenden Flächen der Strahlungsquellen eines einzelnen Moduls und andererseits durch die räumliche Anordnung der Bestrahlungsmodule zueinander in der Vorrichtung erfolgen, wobei eine Vielzahl geometrischer Anordnungen realisierbar ist. Durch den modularen Aufbau kann die Vorrichtung also an die Geometrie des zu behandelnden Substrates angepasst werden, so dass der Energieaufwand verringert wird. Dies hat ferner zur Folge, dass der biologische Strahlenschutz vereinfacht wird, d.h. beschränkt werden kann, bspw. auf Maßnahmen, wie sie für die Benutzung von Bräunungslampen gelten.

Vorteilhafte Weiterbildungen ergeben sich aus den Unteransprüchen. Als Strahlungsquellen kommen Lampen, vorzugsweise Leuchtstoffröhren, niedriger elektrischer Leistung, etwa von 0,1 bis 10 W pro cm Strahlerlänge, in Betracht, die bspw. ein kontinuierliches Emissionsspektrum zwischen 200 und 450 nm, vorzugsweise zwischen 300 und 450 nm aufweisen. Da die Wärmeentwicklung niedriger ist als bei Hochleistungs-UV-Strahlern, genügt es, deren Oberfläche lediglich bspw. mit einem Luftstrom zu kühlen.

Derartige Lampen sind an sich bekannt und werden bspw. als Bräunungslampen in Solarien eingesetzt. Bei einer spezifischen Leistung von bspw. 1 W pro cm Strahlerlänge und der daraus resultierenden geringen Beleuchtungsstärke sind diese Lampen als solche an und für sich nicht für technische Anwendungen zur Härtung strahlungshärtbarer Beschichtungen geeignet. Derartige Lampen, die typischerweise mit Reflektoren mit Abstrahlwinkeln von bspw. ca. 160° versehen sind, in der Regel standardisierte Abmessungen aufweisen (Durchmesser der Röhren ca. 25 bis 45 cm, Leuchtlänge bis ca. 200 cm) und bei einer Betriebsspannung von 220 V betrieben werden, sind sehr gut als Strahlungsquellen für die erwähnten Bestrahlungsmodule geeignet. Dies betrifft insbesondere die Reflektoren, die die Fokussierung in die gewünschte Bestrahlungsebene vereinfachen. Vorteilhaft ist auch ihre hohe Photonenausbeute von ca. 30 % der elektrischen Leistung.

Mit Bestrahlungsmodulen dieser Ausführung erreicht man bspw. in 10 cm Abstand von der Strahlungsquelle Beleuchtungsstärken von typischerweise etwa 20 mW/cm². Diese Beleuchtungsstärken sind zwar um den Faktor 5 bis 50 kleiner als die mit herkömmlichen UV-Strahlern erreichbaren, reichen jedoch aus, um Beschichtungen bei Bestrahlungszeiten von etwa 30 bis 300 s auszuhärten. Eine weitere vorteilhafte Weiterbildung besteht darin, dass wenigstens ein Bestrahlungsmodul um mindestens eine seiner drei Raumachsen bewegbar in der Vorrichtung angeordnet ist. Dies erleichtert die geometrische Anpassung an das Substrat und die Fokussierung der Strahlen in der gewünschten Bestrahlungsebene.

Um die Haftung strahlungsgehärteter Beschichtungen auf einigen Substraten, wie bspw. Polypropylen, Polycarbonat und Polyamid, zu verbessern, ist es vorteilhaft, die Beleuchtungsstärke auch zeitlich zu variieren. Beginnt man die Bestrahlung bspw. mit einer kleinen Beleuchtungsstärke, kann die bei der Härtung stets schrumpfende Schicht besser relaxieren als bei sofortiger Bestrahlung mit hoher Beleuchtungsstärke. Spannungen zwischen der zu härtenden Schicht und dem Substrat können sich besser ausgleichen. Die Folge ist eine bessere Haftung der gehärteten Schicht auf dem Substrat. Eine zeitliche Steuerung der Leistung der einzelnen Bestrahlungsmodule ist auf einfache Weise möglich, so dass sich dieses vorteilhafte Bestrahlungsregime nutzen lässt.

Beleuchtungsstärken, die durch die Zusammenschaltung geeigneter Strahlungsquellen zu Bestrahlungsmodulen erreicht werden, sind insbesondere dann für die Härtung der strahlungshärtbaren Beschichtung ausreichend, wenn die Härtung unter einem inerten Schutzgas wie bspw. Stickstoff erfolgt. Die Durchführung der Strahlungshärtung unter Schutzgas ist an sich bekannt und bspw. in der DE 199 57 900 A1, der EP 540 884 A1 sowie in den oben erwähnten Druckschriften beschrieben.

Ausführungsbeispiele der vorliegenden Erfindung werden im Folgenden anhand der beigefügten Zeichnungen näher erläutert. Es zeigen:
- Figur 1a:: eine schematische, nicht maßstabsgetreue Darstellung einer Ausführungsform des erfindungsgemäßen Bestrahlungsmoduls in der Ansicht von unten;
- Figur 1b:: das Bestrahlungsmodul aus Figur 1a in einer Seitenansicht gemäß Pfeil B;
- Figur 1c: das Bestrahlungsmodul aus Figur 1a in einer Seitenansicht gemäß Pfeil C;
- Figur 2: einen Schnitt entlang der Linie II - II in Figur 1a;
- Figur 3: eine schematische, nicht maßstabsgetreue Seitenansicht eines Ausführungsbeispiels der erfindungsgemäßen Vorrichtung für die diskontinuierliche Bestrahlung;
- Figur 4: eine schematische, nicht maßstabsgetreue Seitenansicht eines Ausführungsbeispiels der erfindungsgemäßen Vorrichtung für die kontinuierliche Bestrahlung.

Der Aufbau des erfindungsgemäßen Bestrahlungsmoduls 10 geht exemplarisch aus dem in den Figuren 1 und 2 dargestellten Ausführungsbeispiel hervor. Die Komponenten sind auf einer Grundplatte 11, montiert. Die Grundplatte 11 besteht vorzugsweise aus einem Metall wie Aluminium oder Stahl oder einer Metalllegierung und weist auf ihrer Rückseite die notwendigen elektrischen Anschlüsse 13 sowie ggf. eine Halterung 12 auf. Ferner können dort Vorrichtungen zum Einbau des Bestrahlungsmoduls 10 in Bestrahlungsanlagen und Vorrichtungen zur Bewegung des Bestrahlungsmoduls 10 vorgesehen sein. Auf der Grundplatte sind ferner die Starter und Anschlüsse für UV-Strahlungsquellen 18 montiert. Außerdem befinden sich hier Ein- und Ausgang für eine Lüftung 16 der Strahlungsquellen 18. Für diesen Zweck sind bspw. Querstromlüfter geeignet.

Auf der Vorderseite der Grundplatte 11 ist ferner ein Rahmen 14 vorgesehen, innerhalb dessen die Lüftung 16 und die UV-Strahlungsquellen 18 eingebaut sind. Geeignete UV-Strahlungsquellen 18 sind bspw. Leuchtstoffröhren, wie sie als Bräunungslampen in Solarien verwendet werden. Derartige Leuchtstoffröhren weisen in der Regel standardisierte Abmessungen auf, bspw. eine Leuchtlänge von 2 m bei einem Durchmesser von 25 bis 45 cm. Sie können ferner mit Reflektoren versehen sein, die einen Abstrahlwinkel von bspw. ca. 160° aufweisen. Diese Leuchtstoffröhren werden bei einer Betriebsspannung von 220 V betrieben.

Der Rahmen 14 mit der Lüftung 16 und den UV-Strahlungsquellen 18 ist nach drei Seiten luftdicht von einer UV-durchlässigen Platte 15, bspw. aus Kunststoff, wie bspw. Polymethylmethacrylat oder Polycarbonat, umschlossen. Die Oberfläche der Platte 15 bildet die Vorderseite des Bestrahlungsmoduls 10, wie es der die Strahlungsrichtung symbolisierende Pfeil A verdeutlicht.

Ein oder mehrere Bestrahlungsmodule 10 werden in ein abgeschlossenes Bestrahlungsgefäß eingebaut. Das Bestrahlungsgefäß umschließt einen Bestrahlungsraum, der von dem mindestens einen Bestrahlungsmodul beleuchtet wird.

Figur 3 zeigt schematisch ein Ausführungsbeispiel für eine erfindungsgemäße Vorrichtung 10 zur diskontinuierlichen Bestrahlung von Substraten. Ein mit Standfüßen 21 versehener rechteckiger Behälter von 2,10 m Länge, 80 cm Breite und 80 cm Höhe wurde mit vier 1,50 m langen, mit 10 planar angeordneten Leuchtstoffröhren 18 versehenen Bestrahlungsmodulen 10 ausgerüstet. Die Bestrahlungsmodule 10 wurden an Rahmen des Behälters am Boden, den Seiten und dem Deckel befestigt. Das obere Bestrahlungsmodul kann mit dem Deckel des Behälters angehoben werden. Die Kühlung der Leuchtstoffröhren 18 in den Bestrahlungsmodulen 10 erfolgte durch Querstromlüfter.

Die Oberseiten der Platten 15 der Bestrahlungsmodule definieren und umschließen einen rechteckigen Bestrahlungsraum 22 von 1,60 m Länge, 60 cm Breite und 40 cm Höhe. Im Bestrahlungsraum 22 befinden sich ferner vier seitlich angeordnete Rohre 23 mit jeweils 40 Bohrungen zum Einlassen von Stickstoff.

Eine derartige Vorrichtung 20 kann wie folgt betrieben werden. Die beschichteten Substrate werden in den Bestrahlungsraum 22 eingebracht. Danach wird der Bestrahlungsraum 22 mit Inertgas geflutet. Bei Erreichen einer Sauerstoffkonzentration von 5 %, vorzugsweise 1 %, besonders bevorzugt 0,1 %, wird die Bestrahlung gestartet und nach Aushärtung der Schicht beendet. Die Dauer der Bestrahlung beträgt typischerweise etwa 30 bis 300 s. In dieser Ausführungsform eignet sich die erfindungsgemäße Vorrichtung insbesondere zur Härtung von Beschichtungen auf Formkörpern. Sie ermöglichen die Anwendung der Strahlungshärtung z. Bsp. im handwerklichen Bereich für Produktion und Reparatur. Vorteilhaft ist hierbei die moderate elektrische Anschlussleistung der Module, die typischerweise bei 1 bis 2 kW liegt.

In einem Versuch wurde als Formkörper eine PKW-Felge mit einem strahlungshärtenden Spritzlack allseitig beschichtet. Die Felge wurde am Ventilloch mit einem Halter versehen und im Bestrahlungsraum 22 aufgehängt. Nach Schließen des Bestrahlungsraums 22 wurde dieser mit Stickstoff geflutet. Die Konzentration de Sauerstoffs wurde mit einem Sensor im Bestrahlungsraum 22 gemessen und angezeigt. Nach 2 min Fluten bei einem Stickstoffstrom von 60 m³/h wurde eine Sauerstoffkonzentration von unter 0,1 % erreicht. Nach Erreichen dieses Wertes wurde der Stickstoffstrom auf 10 m3/h verringert und die Bestrahlung gestartet. Nach einer Bestrahlungszeit von 2 min wurde der Stickstoff abgestellt und die Vorrichtung 20 geöffnet. Die Lackierung auf der Felge war an allen Stellen gehärtet und konnte auch unter manuellem Druck nicht beschädigt werden.

Mit den beschriebenen Strahlungsmodulen 10 kann aber auch ein Bestrahlungstunnel 30 aufgebaut werden, wie er in Figur 4 schematisch dargestellt ist. In einem solchen Bestrahlungstunnel 30 sind die Bestrahlungsmodule 10 an den Seiten und am der Oberseite so angeordnet, dass sie einen tunnelförmigen Bestrahlungsraum 32 definieren und umschließen. Darin können z. Bsp. über Förderzeuge durchlaufende, beschichtete Substrate während des Durchlaufes gehärtet werden. Werden bspw. zwei Bestrahlungsmodule in Reihe angeordnet, kann die Leuchtlänge des Bestrahlungsraums 32 bis zu 4 m betragen. Erfolgt die Härtung innerhalb von etwa 30 bis 300 s, sind Durchlaufgeschwindigkeiten von 0,8 bis 8 m/min möglich. Zu beachten ist dabei, dass während des Durchlaufs und der Bestrahlung die Sauerstoff-Restkonzentration ausreichend niedrig sein sollte. Der durch die Bewegung des zu bestrahlenden Formkörpers in die Bestrahlungszone eingetragene Luftsauerstoff sollte den Grenzwert von 5 % nicht überschreiten. Deshalb sind vorteilhafterweise vor allem in Förderrichtung vor der Bestrahlungszone Schleusen und/oder geeignete Düsen zur Einspeisung von Inertgas, vorzugsweise Stickstoff, vorgesehen, die das Einwirbeln von Luft verhindern.

## Patentansprüche

1. Bestrahlungsmodul (10), insbesondere für eine Vorrichtung (20, 30) zur Härtung strahlungshärtbarer Beschichtungen, wobei es mehrere UV-Strahlungsquellen (18) aufweist, die eng nebeneinander angeordnet und zusammen geschaltet sind, **dadurch gekennzeichnet, dass** die Beleuchtungsstärke innerhalb des Bestrahlungsmoduls (10) durch Einstellung der einhüllenden Flächen der Strahlungsquellen des Bestrahlungsmoduls (10) räumlich variabel einstellbar ist, derart, dass die UV-Strahlen in eine ausgewählte Bestrahlungsebene fokussiert werden.

2. Bestrahlungsmodul nach Anspruch 1, **dadurch gekennzeichnet, dass** als UV-Strahlungsquellen Lampen, vorzugsweise Leuchtstoffröhren (18) mit einer Leistung von 0,1 bis 10 W pro cm Strahlerlänge, vorzugsweise 1 W pro cm Strahlerlänge, vorgesehen sind.

3. Bestrahlungsmodul nach einem der Ansprüche 1 bis 2, **dadurch gekennzeichnet**, das die UV-Strahlungsquellen (18) ein kontinuierliches Emissionsspektrum zwischen 200 und 450 nm, vorzugsweise zwischen 300 und 450 nm aufweisen.

4. Bestrahlungsmodul nach einem der Ansprüche 1 bis 3, **dadurch gekennzeichnet, dass** eine Lüftung (16) zur Kühlung der Oberfläche der UV-Strahlungsquellen (18) vorgesehen ist.

5. Bestrahlungsmodul nach einem der Ansprüche 1 bis 4, **dadurch gekennzeichnet, dass** zumindest mehrere Strahlungsquellen (18) Reflektoren, vorzugsweise mit Abstrahlwinkeln von 160° aufweisen.

6. Bestrahlungsmodul nach einem der Ansprüche 1 bis 5, **dadurch gekennzeichnet, dass** Mittel vorgesehen sind, mit denen das Bestrahlungsmodul (10) um mindestens eine seiner Achsen bewegbar in einer Vorrichtung (20, 30) aufnehmbar ist.

7. Bestrahlungsmodul nach einem der vorhergehenden Ansprüche, **dadurch gekennzeichnet, dass** die Beleuchtungsstärke mindestens eines Bestrahlungsmoduls (10) zeitlich variabel einstellbar ist.

8. Vorrichtung (20, 30) zur Härtung strahlungshärtbarer Beschichtungen, welche mindestens eine mit mehreren UV-Strahlungsquellen (18) versehene Bestrahlungskammer (22, 32) aufweist, **dadurch gekennzeichnet, dass** mehrere UV-Strahlungsquellen (18) eng nebeneinander angeordnet und zu ein oder mehreren gemäß Anspruch 1 Bestrahlungsmodulen (10) zusammen geschaltet sind, wobei die Beleuchtungsstärke innerhalb eines Bestrahlungsmoduls (10) und/oder zwischen mindestens zwei Bestrahlungsmodulen (10) durch Einstellung der einhüllenden Flächen der Strahlungsquellen des mindestens einen Bestrahlungsmoduls oder durch räumliche Anordnung mindestens zweier Bestrahlungsmodule (10) zueinander räumlich variabel einstellbar ist, derart, dass die UV-Strahlen in eine ausgewählte Bestrahlungsebene fokussiert werden.

9. Vorrichtung nach Anspruch 8, **dadurch gekennzeichnet, dass** als UV-Strahlungsquellen Lampen, vorzugsweise Leuchtstoffröhren (18) mit einer Leistung von 0,1 bis 10 W pro cm Strahlerlänge, vorzugsweise 1 W pro cm Strahlerlänge, vorgesehen sind.

10. Vorrichtung nach einem der Ansprüche 8 bis 9, **dadurch gekennzeichnet**, das die UV-Strahlungsquellen (18) ein kontinuierliches Emissionsspektrum zwischen 200 und 450 nm, vorzugsweise zwischen 300 und 450 nm aufweisen.

11. Vorrichtung nach einem der Ansprüche 9 oder 10, **dadurch gekennzeichnet, dass** eine Lüftung (16) zur Kühlung der Oberfläche der UV-Strahlungsquellen (18) vorgesehen ist.

12. Vorrichtung nach einem der Ansprüche 8 bis 11, **dadurch gekennzeichnet, dass** zumindest mehrere Strahlungsquellen (18) Reflektoren, vorzugsweise mit Abstrahlwinkeln von 160° aufweisen.

13. Vorrichtung nach einem der Ansprüche 8 bis 12, **dadurch gekennzeichnet, dass** wenigstens ein Bestrahlungsmodul (10) um mindestens eine seiner Achsen bewegbar in der Vorrichtung (20, 30) angeordnet ist.

14. Vorrichtung nach einem der Ansprüche 8 bis 13, **dadurch gekennzeichnet, dass** die Beleuchtungsstärke mindestens eines Bestrahlungsmoduls (10) zeitlich variabel einstellbar ist.

## Claims

1. Irradiation module (10), in particular for an apparatus (20, 30) for curing radiation-curable coatings, said module having a plurality of UV radiation sources (18) which are arranged close to one another and are interconnected, **characterized in that** by setting the enveloping surfaces of the radiation sources of the irradiation module (10) the illuminance inside the irradiation module (10) can be set in a spatially variable fashion in such a way that the W rays are focused in a selected irradiation plane.

2. Irradiation module according to Claim 1, **characterized in that** lamps, preferably fluorescent tubes (18) with a power of 0.1 to 10 W per cm radiator length, preferably 1 W per cm radiator length, are provided as UV radiation sources.

3. Irradiation module according to one of Claims 1 to 2, **characterized in that** the UV radiation sources (18) have a continuous emission spectrum between 200 and 450 nm, preferably between 300 and 450 nm.

4. Irradiation module according to one of Claims 1 to 3, **characterized in that** a ventilation system (16) is provided for cooling the surface of the UV radiation sources (18).

5. Irradiation module according to one of Claims 1 to 4, **characterized in that** at least a plurality of radiation sources (18) have reflectors, preferably with emission angles of 160°.

6. Irradiation module according to one of Claims 1 to 5, **characterized in that** means are provided with the aid of which the irradiation module (10) can be held in an apparatus (20, 30) in a fashion capable of movement about at least one of its axes.

7. Irradiation module according to one of the preceding claims, **characterized in that** the illuminance of at least one irradiation module (10) can be set in a temporally variable fashion.

8. Apparatus (20, 30) for curing radiation-curable coatings, which has at least one irradiation chamber (22, 32) provided with a plurality of UV radiation sources (18), **characterized in that** a plurality of UV radiation sources (18) are arranged close to one another and are interconnected to form one or more irradiation modules (10) according to Claim 1, it being possible, by setting the enveloping surfaces of the radiation sources of the at least one irradiation module, or by spatially arranging at least two irradiation modules (10) relative to one another, to set the illuminance inside an irradiation module (10) and/or between at least two irradiation modules (10) in a spatially variable fashion in such a way that the UV rays are focused in a selected irradiation plane.

9. Apparatus according to Claim 8, **characterized in that** lamps, preferably fluorescent tubes (18) with a power of 0.1 to 10 W per cm radiator length, preferably 1 W per cm radiator length are provided as UV radiation sources.

10. Apparatus according to one of Claims 8 to 9, **characterized in that** the UV radiation sources (18) have a continuous emission spectrum between 200 and 450 nm, preferably between 300 and 450 nm.

11. Apparatus according to one of Claims 9 or 10, **characterized in that** a ventilation system (16) is provided for cooling the surface of the UV radiation sources (18).

12. Apparatus according to one of Claims 8 to 11, **characterized in that** at least a plurality of radiation sources (18) have reflectors, preferably with emission angles of 160°.

13. Apparatus according to one of Claims 8 to 12, **characterized in that** at least one irradiation module (10) is arranged in the apparatus (20, 30) in a fashion capable of movement about at least one of its axes.

14. Apparatus according to one of Claims 8 to 13, **characterized in that** the illuminance of at least one irradiation module (10) can be set in the temporally variable fashion.

## Revendications

1. Module d'irradiation (10), notamment pour un dispositif (20, 30) de durcissement des revêtements durcissables par irradiation, celui-ci présentant plusieurs sources de rayonnement UV (18) qui sont disposées proches les unes à côté des autres et sont interconnectées, **caractérisé en ce que** l'intensité d'éclairage à l'intérieur du module d'irradiation (10) peut être réglée de manière variable dans l'espace en réglant la surface enveloppante des sources de rayonnement du module d'irradiation (10) de telle sorte que les rayons UV soient concentrés dans un plan d'irradiation choisi.

2. Module d'irradiation selon la revendication 1, **caractérisé en ce que** les sources de rayonnement UV prévues sont des lampes, de préférence des tubes fluorescents (18) ayant une puissance de 0,1 à 10 W par cm de longueur de projecteur, de préférence de 1 W par cm de longueur de projecteur.

3. Module d'irradiation selon l'une des revendications 1 à 2, **caractérisé en ce que** les sources de rayonnement UV (18) présentent un spectre d'émission continu entre 200 et 450 nm, de préférence entre 300 et 450 nm.

4. Module d'irradiation selon l'une des revendications 1 à 3, **caractérisé en ce qu'**il est prévu un dispositif de ventilation (16) pour refroidir la surface des sources de rayonnement UV (18).

5. Module d'irradiation selon l'une des revendications 1 à 4, **caractérisé en ce qu'**au moins plusieurs sources de rayonnement UV (18) présentent des réflecteurs, de préférence ayant des angles de rayonnement de 160°.

6. Module d'irradiation selon l'une des revendications 1 à 5, **caractérisé en ce que** sont prévus des moyens avec lesquels le module d'irradiation (10) peut être logé dans un dispositif (20, 30) de manière à pouvoir bouger autour d'au moins l'un de ses axes.

7. Module d'irradiation selon l'une des revendications précédentes, **caractérisé en ce que** l'intensité d'éclairage d'au moins un module d'irradiation (10) peut être réglée de manière variable dans le temps.

8. Dispositif (20, 30) pour durcir les revêtements durcissables par irradiation qui présente au moins une chambre d'irradiation (22, 32) munie de plusieurs sources de rayonnement UV (18), **caractérisé en ce que** plusieurs sources de rayonnement UV (18) sont disposées proches les unes à côté des autres et interconnectées pour former un ou plusieurs modules d'irradiation (10) selon la revendication 1, l'intensité d'éclairage à l'intérieur d'un module d'irradiation (10) et/ou entre au moins deux modules d'irradiation (10) pouvant être réglée de manière variable dans l'espace en réglant la surface enveloppante des sources de rayonnement de l'au moins un module d'irradiation ou par une disposition dans l'espace d'au moins deux modules d'irradiation (10) l'un par rapport à l'autre de telle sorte que les rayons UV puissent être concentrés dans un plan d'irradiation choisi.

9. Dispositif selon la revendication 8, **caractérisé en ce que** les sources de rayonnement UV prévues sont des lampes, de préférence des tubes fluorescents (18) ayant une puissance de 0,1 à 10 W par cm de longueur de projecteur, de préférence de 1 W par cm de longueur de projecteur.

10. Dispositif selon l'une des revendications 8 à 9, **caractérisé en ce que** les sources de rayonnement UV (18) présentent un spectre d'émission continu entre 200 et 450 nm, de préférence entre 300 et 450 nm.

11. Dispositif selon l'une des revendications 9 ou 10, **caractérisé en ce qu'**il est prévu un dispositif de ventilation (16) pour refroidir la surface des sources de rayonnement UV (18).

12. Dispositif selon l'une des revendications 8 à 11, **caractérisé en ce qu'**au moins plusieurs sources de rayonnement UV (18) présentent des réflecteurs, de préférence ayant des angles de rayonnement de 160°.

13. Dispositif selon l'une des revendications 8 à 12, **caractérisé en ce qu'**au moins un module d'irradiation (10) est logé dans le dispositif (20, 30) de manière à pouvoir bouger autour d'au moins l'un de ses axes.

14. Dispositif selon l'une des revendications 8 à 13, **caractérisé en ce que** l'intensité d'éclairage d'au moins un module d'irradiation (10) peut être réglée de manière variable dans le temps.
